# FASCICULE DE BREVET EUROPEEN

(11) **EP 0 623 011 B1**
(45) Date de publication et mention de la délivrance du brevet: **23.07.1997**
(21) Numéro de dépôt: 93901076.5
(22) Date de dépôt: 21.01.1993
(51) Int. Cl.: A61D 7/04

(54) **DISPOSITIF DE NEBULISATION DE SUBSTANCES THERAPEUTIQUES**
Zerstäubungsvorrichtung von therapeutischen Substanzen
DEVICE FOR SPRAYING THERAPEUTICAL SUBSTANCES

(30) Priorité: 21.01.1992 BE 9200057
(43) Date de publication de la demande: 09.11.1994
(73) Titulaire: AGRITRONICS INTERNATIONAL, Société Anonyme, B-5854 Meux-la-Bruyère (BE)
(72) Inventeur: LEKEUX, Pierre, B-1420 Braine-l'Alleud (BE); MESTACH, Luc, B-1348 Louvain-la-Neuve (BE)
(74) Mandataire: Van Malderen, Michel
(86) Numéro de dépôt international: BE9300004
(87) Numéro de publication internationale: WO9313730

(56) Documents cités:
- GB-A- 2 111 838
- US-A- 2 843 119

## Description

L'invention concerne un nouveau dispositif de nébulisation de substances thérapeutiques, destiné au traitement des infections et/ou des troubles respiratoires.

### Arrière-plan technologique

Les animaux d'élevage, en particulier les bovins, souffrent de nombreuses affections respiratoires induites par toute une série d'agents infectieux.

Dans les cheptels bovins, ces affections induisent des pertes économiques très importantes. Ainsi en Grande-Bretagne, les pertes annuelles causées par ces affections excèdent £ 50 millions et constituent une des premières sources de mortalité de ces animaux. En effet, les bovins surtout ceux du type viandeux, sont défavorisés sur le plan de leurs fonctions pulmonaires et les jeunes bovins, en raison de l'immaturité fonctionnelle de leur système respiratoire et les animaux de type culard, se caractérisent par une fonction pulmonaire particulièrement vulnérable.

Dans le traitement des obstructions réversibles des voies respiratoires profondes, l'inhalation de substances thérapeutiques aérosolisées, donne de bons résultats thérapeutiques.

En effet, l'aérosolthérapie permet l'obtention rapide, au niveau des voies respiratoires profondes, d'une concentration maximale de substances thérapeutiques tout en évitant les effets systémiques de cette substance.

Cependant, pour l'obtention de résultats thérapeutiques optimaux, l'aptitude des particules à gagner les voies respiratoires profondes doit être prise en considération.

En effet, la plupart des substances déposées au niveau de l'oropharynx sont dégluties. De plus, étant métabolisées lors de leur passage au travers de la paroi intestinale et du foie, ces substances sont souvent inactivées. Par ailleurs, lorsque les meilleures conditions sont réunies, 10% des particules inhalées sont efficaces pour assurer une réponse clinique.

L'aérosol peut se définir comme un système biphasique constitué d'une phase gazeuse continue (habituellement de l'air) et d'une phase discontinue (habituellement liquide) de particules individuelles.

La majorité des aérosols sont des aérosols hétérodispersés ou polydispersés dont la taille des particules générées n'est généralement pas uniforme.

La taille des particules générées par ce système conditionne la pénétration et le dépôt de ces particules dans l'appareil respiratoire. En fonction de leur taille, les particules peuvent atteindre des sites différents dans le système respiratoire.

Le tableau ci-dessous reprend les différents sites de dépôt atteints en fonction de la taille des particules inhalées.

| Taille des particules (µm) DAMM=Diamètre Aérodynamique Massal Médian | Sites de dépôt dans le système respiratoire |
|---|---|
| DAMM > 100 | Passage dans les voies aériennes impossible |
| 100 > DAMM < 10 | Cavités nasales |
| 10 > DAMM < 5 | Trachée, bronches, bronchioles |
| 5 > DAMM < 1 | Alvéoles Particules stables - faible |
| 1 > DAMM < 0,1 | dépôt |
| DAMM < 0,1 | Dépôt important |

Ce tableau montre que le site au niveau duquel les particules se déposent est d'autant plus profond que la taille de ces particules est faible. Par ailleurs, la fonction de filtration réalisée par les cavités nasales est à ce point marquée qu'elle s'exerce sur toute particule d'un diamètre supérieur à 10 µm. Dès lors, chez un animal en respiration buccale, cette fonction de filtration est partiellement anéantie.

### Etat de la technique

Si plusieurs millénaires se sont écoulés depuis l'introduction de l'aérosolthérapie dans les affections respiratoires humaines, l'intérêt que la médecine vétérinaire porte à cette technique est beaucoup plus récent.

Pour que celle-ci soit d'une efficacité maximale dans le traitement des affections en médecine vétérinaire, certaines exigences techniques doivent être remplies par l'aérosoliseur utilisé.

De plus, certains facteurs, nécessitant la collaboration du patient, ne peuvent être appliqués qu'en médecine humaine.

L'inspiration par voie buccale, l'intubation endotrachéale et la trachéotomie sont des techniques qui, en médecine humaine, permettent d'éviter le processus de filtration que réalisent les cavités nasales, mais qui ne peuvent être facilement appliquées à la médecine vétérinaire (Brain et al., Aerosols in Medecine, Chapter 5, Moren F., Newhouse M.T., Dolovich M.B., Elsevier, 1985, 336).

Trois types d'aérosoliseurs sont connus dans la littérature: les aérosols doseurs, les inhalateurs de poudre sèche et les nébuliseurs.

Les deux premiers types d'aérosoliseurs sont connus en médecine humaine, mais inutilisables en médecine vétérinaire rurale. Parmi les nébuliseurs, on distingue les nébuliseurs ultrasoniques et les nébuliseurs pneumatiques.

Le nébuliseur ultrasonique comporte un transducteur piézo-électrique qui vibre à haute fréquence sous l'effet d'un champ électrique alternatif produit par un oscillateur électronique. Par contiguïté successive, ces vibrations sont transmises à la solution devant être nébulisée. Lorsque l'intensité des vibrations est suffisamment élevée, il se forme une colonne de liquide, de laquelle un nuage de particules est émis.

Cependant la taille des particules générées par ces nébuliseurs ainsi que le débit de ceux-ci peuvent subir d'importantes variations (Boguslavsky et al., Physical Mechanism of the acoustic atomization of a liquid, Acoustic J. (USSR), 1969, 15, 17-24).

Par ailleurs, étant donné leur coût et leur fragilité, les nébuliseurs ultrasoniques sont le plus souvent réservés aux milieux hospitaliers.

Les nébuliseurs pneumatiques (tels que le nébuliseur de type Hudson®) relèvent tous du même principe: un tube capillaire plonge dans un liquide et la goutte perlant au sommet du capillaire est pulvérisée (action Venturi) par un jet d'air ou d'oxygène se détendant à débit élevé. Le diamètre des particules générées par le nébuliseur pneumatique est inversement proportionnel au débit gazeux. Pour la plupart des nébuliseurs pneumatiques, un débit minimal de 6 l.min⁻¹ est nécessaire pour assurer un rapport qualité/durée de traitement élevé. Le débit ainsi que la taille particulaire peuvent également dépendre de la vitesse à laquelle le patient inhale.

Cependant, l'utilisation manuelle de ces nébuliseurs pour le traitement thérapeutique des animaux présente encore des difficultés. En effet, ces nébuliseurs sont raccordés directement et individuellement à une source d'air comprimé et ne permettent l'inhalation du produit traitant que dans une seule narine de l'animal à la fois.

De plus, les mouvements effectués par l'animal au cours du traitement augmentent les risques de contamination de l'environnement et réduisent l'optimalisation des effets thérapeutiques souhaités.

La demande de brevet GB-A-211 838 décrit un dispositif d'inhalation de substances thérapeutiques pour les chevaux.

Ce dispositif comprend un masque totalement hermétique disposé sur les naseaux de l'animal et empêchant celui-ci de respirer par la bouche.

Un atomiseur ultrasonique, disposé sur le masque, projette a substance thérapeutique dans les naseaux de l'animal au rythme de sa respiration.

Un tel dispositif présente l'inconvénient, en empêchant l'animal de respirer par la bouche, de réduire fortement son confort et de rendre plus difficile l'administration de substances thérapeutiques.

En outre, ce dispositif ne permet pas de régler certains paramètres (taille des particules, vitesse d'inhalation, etc.) adaptés aux différents types d'infections ou de troubles respiratoires à traiter. Un tel dispositif est donc inadapté pour traiter des animaux souffrant de troubles graves tels que la détresse respiratoire, nécessitant la nébulisation dans les narines de l'animal de particules de taille inférieure à 1 µm; ou d'effectuer le traitement par la bouche, des voies respiratoires supérieures (particules de taille supérieure à 10 µm).

Le brevet US-2 843 119 décrit un dispositif destiné à l'administration d'oxygène à un animal via un masque disposé de manière hermétique autour de la bouche et des naseaux de celui-ci. Ce dispositif comprend un système de nébulisation destiné à l'administration post-opératoire de substances thérapeutiques et relié via un tube flexible au masque.

Cependant, ce système de nébulisation relié via un tuyau de longue taille au masque, ne permet pas l'administration des substances thérapeutiques dans les voies respiratoires profondes.

Il est également connu de réaliser un local pour les animaux à traiter dans lequel une substance thérapeutique est mise en suspension sous forme de particules aérosolisées. Cependant, cette technique coûteuse d'administration est surtout réservée au traitement des pathologies respiratoires aviaires ou pour la désinfection des locaux.

### Buts de l'invention

L'invention vise à fournir un dispositif simple, rapide à mettre en place et peu coûteux permettant une nébulisation optimale de substance(s) thérapeutique(s) directement dans les naseaux et/ou dans la bouche d'un animal à traiter, tout en préservant le confort de celui-ci.

Le dispositif selon l'invention a pour but de nébuliser de manière optimale au niveau de la bouche et/ou des naseaux d'un animal une ou plusieurs substances thérapeutiques sous forme de particules dont le diamètre aérodynamique nasal moyen est compris entre 100 et 0,01 µm.

L'invention a pour but de fournir un dispositif qui n'entrave pas la respiration par la bouche et/ou les naseaux de l'animal lors de son traitement.

L'invention a également pour but de fournir un dispositif permettant d'utiliser plusieurs nébuliseurs reliés ensemble à une seule source d'alimentation en air comprimé.

Un but complémentaire de l'invention consiste à fournir un dispositif adaptable à n'importe quelle tête d'animal que l'on désire traiter.

### Eléments caractéristiques de l'invention

L'invention concerne un dispositif de nébulisation de substance(s) thérapeutique (s), comportant un masque facial relié par une conduite pneumatique à une source d'air comprimé telle qu'un compresseur à air sec et transportable, et une chambre de nébulisation disposée dans le masque, comportant au moins un nébuliseur relié à la conduite pneumatique; dans lequel la liaison entre la conduite pneumatique et le ou les nébuliseurs consiste en un couvercle obstruant la chambre de nébulisation et comportant au moins un embout relié par un joint d'étanchéité aux nébuliseurs, de manière qu'en fermant le couvercle ou la chambre de nébulisation, chaque nébuliseur soit relié à un embout.

De préférence, la chambre de nébulisation comporte au moins deux nébuliseurs.

Selon une première forme d'exécution de l'invention, le joint d'étanchéité consiste en une membrane en caoutchouc disposée entre la chambre de nébulisation et son boîtier.

Selon une autre forme d'exécution préférée de l'invention, le joint d'étanchéité consiste en une tétine en plastique ou en caoutchouc fixée sur l'extrémité de l'embout, de préférence par vissage.

De préférence, le joint d'étanchéité est maintenu sur l'embout et/ou sur l'extrémité inférieure du nébuliseur par un joint torique de fixation.

Afin d'assurer le confort de l'animal, le masque facial comporte une déformation pour le logement d'une garniture interchangeable et adaptée à la tête de l'animal et des sangles d'attache.

Avantageusement, la conduite pneumatique du dispositif selon l'invention comporte un régulateur de débit disposé entre le masque et la source d'air comprimé. Ce masque facial comporte également une ou plusieurs ouvertures pour la respiration par les naseaux et/ou la bouche et/ou pour l'écoulement de la salive de l'animal.

Avantageusement, les substances thérapeutiques sont nébulisées par le dispositif selon l'invention sous la forme de particules dont le diamètre aérodynamique massal médian est compris entre 100 et 0,01 µm.

D'autres détails et avantages de l'invention apparaîtront à la lecture d'une forme d'exécution préférée de l'invention en référence aux figures annexées.

### Brève description des dessins

- - La figure 1: représente une vue schématique en coupe du dispositif de l'invention.
- - La figure 2: représente une autre vue partielle en coupe du dispositif de l'invention.
- - La figure 3: représente une vue partielle en coupe d'une autre forme d'exécution du dispositif de l'invention.
- - La figure 4: représente une vue en coupe d'un joint d'étanchéité disposé entre le nébuliseur et l'embout dans le dispositif selon l'invention.
- - Les figures 5 à 8: représentent la distribution de la taille (µm) et de la vitesse (m/s) de particules d'eau physiologique nébulisées par le dispositif selon l'invention, en fonction du débit d'air administré (bars).

### Description d'un mode d'exécution préféré de l'invention

Le dispositif selon l'invention représenté à la figure 1 comporte un masque facial 1 relié par une conduite pneumatique 2 à un compresseur à air 3.

On entend par masque facial, un masque recouvrant totalement la bouche et les naseaux de l'animal à traiter.

Plusieurs masques peuvent être reliés à un même compresseur et être aisément transportés dans un même coffret sur leur lieu d'utilisation.

Une chambre de nébulisation 4, comportant deux nébuliseurs 5 reliés à une conduite pneumatique 2, est disposée dans le masque facial 1.

La disposition de la chambre de nébulisation 4 dans le masque facial 1 permet de résoudre avantageusement les problèmes occasionnés par les mouvements de l'animal lorsque la chambre de nébulisation se trouve raccordée au compresseur à air sec transportable (non lubrifié).

Le dispositif selon l'invention permet une optimalisation des effets thérapeutiques de la substance nébulisée puisqu'elle est dispersée directement dans les narines et/ou dans la bouche de l'animal traité et que la taille des particules générées par ces nébuliseurs ainsi que le débit de ceux-ci subissent de faibles variations quelles que soient les mouvements de l'animal.

Ce dispositif permet ainsi l'administration de doses efficaces et constantes à l'animal traité.

Ces nébuliseurs 5 de type Hudson®, peuvent comporter des déflecteurs dont la présence et la position permettent d'accroître la fraction des particules optimales dans les voies respiratoires.

L'utilisation de deux nébuliseurs est particulièrement avantageuse car elle permet l'administration simultanée de substances thérapeutiques différentes.

Le tableau ci-dessous indique que l'administration simultanée par le dispositif selon l'invention de hydrochlorure de clenbutérol (un β₂ agoniste) et de bromure d'Iprotropium (un antagoniste choligermique) à des veaux de type Bleu-Blanc Belge (67 animaux testés) souffrant de détresse respiratoire, est plus efficace que l'administration séparée de chacune des deux drogues.

| Drogue | Mort (%) | Non rémission | Rémission |
|---|---|---|---|
| Hydrochloride de clenbutérol | 20 | 15 | 65 |
| Bromure d'Iprotropium | 6 | 3 | 91 |
| Les deux drogues simultanément | 0 | 0 | 100 |

Les deux nébuliseurs 5 sont reliés à la conduite pneumatique 2 et au compresseur d'air 3 par un couvercle creux 6 obstruant la chambre de nébulisation 4.

Le couvercle 6 comporte deux embouts 7 reliés par un joint d'étanchéité 8 aux deux nébuliseurs 5 de manière qu'en fermant le couvercle 6 ou la chambre de nébulisation 4 s'ouvrant selon une charnière 23, chaque nébuliseur 5 est relié à un embout 7.

Le joint d'étanchéité selon l'invention consiste par exemple, en une membrane en caoutchouc disposée comme représenté à la figure 2, entre la chambre de nébulisation 4 et son couvercle 6.

Une variante d'exécution de l'invention représentée à la figure 3, comprend une tétine en matière plastique ou en caoutchoux 10 fixée sur l'extrémité de l'embout 7, de telle manière que lorsque le couvercle 6 est refermé sur la chambre de nébulisation 4, chaque nébuliseur 5 perce avec son extrémité inférieure 12 la partie supérieure 13 de la tétine 10 et assure ainsi l'étanchéité du conduit d'air comprimé.

Le joint d'étanchéité 8 est avantageusement maintenu sur l'embout par un joint torique de fixation 11.

Selon une autre forme d'exécution représentée à la figure 4, le joint d'étanchéité est fixé à l'embout 7 par vissage et l'extrémité inférieure 12 du nébuliseur 11 est maintenu dans le joint d'étanchéité 8 par un joint torique de fixation 11.

Une telle disposition permet avantageusement l'administration de substance(s) thérapeutique(s) en minimisant les risques de contamination de l'environnement, en particulier en ne dispersant pas de manière inutile et nuisible les agents thérapeutiques sur des animaux sains.

Le masque facial 1, réalisé en polyester renforcé, en PVC ou en toute autre matière plastique, est conçu pour épouser la forme de la tête de l'animal à traiter. Pour cela, ce masque comporte face à son ouverture 14, une déformation 15 destinée au logement d'une garniture 20 interchangeable et adaptée à la tête de l'animal.

Cette garniture en mousse de cellules fermées augmente le confort de l'animal et évite toute contamination du milieu extérieur par le produit nébulisé.

Le masque facial 1 se pose rapidement sur l'animal grâce à un système de sangles 16 attachées à l'aide de mousquetons 17 à une chaîne placée au cou de l'animal.

Le dispositif selon l'invention comporte également d'autres éléments qui participent au confort de l'animal et/ou qui permettent de faciliter son traitement.

Le masque facial peut notamment être équipé d'ouvertures (21, 22) pour la respiration par les naseaux et/ou la bouche et/ou pour l'écoulement de la salive de l'animal et d'une fenêtre (non représentée) permettant de vérifier si toute la phase liquide contenue dans le nébuliseur a été nébulisée dans les narines de l'animal.

La conduite pneumatique 2 comprend également disposé entre le compresseur d'air 3 et le masque facial 1, un régulateur de débit 18 ainsi qu'un manomètre 19, permettant de contrôler la pression et le débit d'air alimentant le masque facial. En modifiant la pression d'admission de l'air comprimé, la taille des particules nébulisées et leur vitesse de propagation se trouvent modifiées.

Les figures annexées représentent la distribution des tailles des particules (µm) et leur vitesse (m/s) suite à la nébulisation d'eau physiologique à la pression de 6 bars (12 litres par minute [figures 5 et 6]) et de 2 bars (4,5 litres par minute [figures 7 et 8]).

Le dispositif selon l'invention permet donc d'adapter en fonction du type d'animal et/ou du type d'infection ou de troubles respiratoires à traiter, la taille des particules nébulisées ainsi que le débit d'aspiration des substances thérapeutiques par l'animal.

Ainsi, ce dispositif permet également de traiter des troubles graves comme la détresse pulmonaire qui nécessite de fournir des débits d'administration adaptés (50 l/minute) dans les meilleures conditions de confort.

Le compresseur d'air peut également être équipé d'une résistance chauffante qui permet avantageusement d'utiliser le dispositif selon l'invention en plein air et à des températures peu élevées.

Le dispositif de l'invention peut être avantageusement utilisé dans le traitement de certaines affections respiratoires telles que les maladies bronchiques obstructives chroniques du cheval ou le Syndrome de Détresse Respiratoire Aiguë des bovins.

## Revendications

1. Dispositif de nébulisation de substance(s) thérapeutique(s) comportant un masque facial (1) relié par une conduite pneumatique (2) à une source d'air comprimé (3) caractérisé en ce qu'une chambre de nébulisation (4) est disposée dans le masque (1) et comporte au moins un nébuliseur (5) relié à la conduite pneumatique, la liaison entre la conduite pneumatique (2) et le ou les nébuliseur(s) (5) consiste en un couvercle (6) obstruant la chambre de nébulisation (4) et comportant au moins un embout (7) relié par un joint d'étanchéité (8) au(x) nébuliseur(s) (5) de manière qu'en fermant le couvercle (6) ou la chambre de nébulisation (4), chaque nébuliseur (5) soit relié à un embout (7).

2. Dispositif selon la revendication 1 caractérisé en ce que le joint d'étanchéité (8) consiste en une membrane en caoutchouc (9) disposée entre la chambre de nébulisation (4) et son boîtier (6).

3. Dispositif selon la revendication 1 caractérisé en ce que le joint d'étanchéité (8) consiste en une tétine (10) fixée sur l'extrémité de l'embout (7), de préférence par vissage.

4. Dispositif selon l'une quelconque des revendications précédentes caractérisé en ce que le joint d'étanchéité (8) est maintenu sur l'embout (7) et/ou sur l'extrémité inférieure (12) du nébuliseur par un joint torique de fixation (11).

5. Dispositif selon l'une quelconque des revendications précédentes caractérisé en ce que le masque facial (1) comporte une déformation (15) pour le logement d'une garniture interchangeable (20) et adaptée à la tête de l'animal et des sangles d'attache (16).

6. Dispositif selon l'une quelconque des revendications précédentes caractérisé en ce que la conduite pneumatique comporte un régulateur de débit (18) disposé entre le masque facial (1) et la source d'air comprimé (3).

7. Dispositif selon l'une quelconque des revendications précédentes caractérisé en ce que le masque facial (1) comporte une ou plusieurs ouvertures (20, 21) pour la respiration par les naseaux et/ou la bouche et/ou pour l'écoulement de la salive de l'animal.

8. Dispositif selon l'une quelconque des revendications précédentes caractérisé en ce que la chambre de nébulisation (4) comporte au moins deux nébuliseurs (5).

9. Dispositif selon l'une quelconque des revendications précédentes caractérisé en ce que les substances thérapeutiques sont nébulisées sous la forme de particules dont le diamètre aérodynamique massal médian est compris entre 100 et 0,01 µm.

10. Dispositif selon l'une quelconque des revendications précédentes caractérisé en ce que la source d'air comprimé est un compresseur à air sec transportable.

## Claims

1. Nebulizing device for therapeutical substance(s), comprising a face mask (1) connected through a pneumatic duct (2) with a pressed air source (3), characterized in that a nebulizing chamber (4) is arranged in the mask (1) and comprises at least one nebulizer (5) connected with the pneumatic duct, the connection between the pneumatic duct (2) and the nebulizer(s) (5) consists in a cover (6) closing the nebulizing chamber (4) and comprising at least a tip (7) connected through a seal (8) with the nebulizer(s) (5) so that, by closing either the cover (6) or the nebulizing chamber (4), each nebulizer (5) is connected with a tip (7).

2. Device according to claim 1, characterized in that the seal (8) consists in a rubber membrane (9) arranged between the nebulizing chamber (4) and its housing (6).

3. Device according to claim 1, characterized in that the seal (8) consists in a nipple (10) secured on the tip end (7), preferably by screwing.

4. Device according to any of the preceding claims, characterized in that the seal (8) is maintained on the tip (7) and/or on the lower end (12) of the nebulizer through a securing O-ring (11).

5. Device according to any of the preceding claims, characterized in that the face mask (1) comprises a deformation (15) for receiving an exchangeable gasket (20) and adapted for the animal head and securing straps (16).

6. Device according to any of the preceding claims, characterized in that the pneumatic duct comprises a flow rate regulator (18) arranged between the face mask (1) and the pressed air source (3).

7. Device according to any of the preceding claims, characterized in that the face mask (1) comprises one or more openings (20, 21) to allow for the breathing through the nose and/or the mouth of the animal and/or for the flowing of the animal saliva.

8. Device according to any of the preceding claims, characterized in that the nebulizing chamber (4) comprises at least two nebulizers (5).

9. Device according to any of the preceding claims, characterized in that the therapeutical substances are nebulized as particles the median mass aerodynamical diameter of which is comprised between 100 and 0.01 µm.

10. Device according to any of the preceding claims, characterized in that the pressed air source is a transportable dry air compressor.

## Patentansprüche

1. Vorrichtung zur Zerstäubung einer therapeutischen Substanz (von therapeutischen Substanzen), die eine Gesichtsmaske (1) umfaßt, die über eine pneumatische Leitung (2) mit einer Druckluftquelle (3) verbunden ist, dadurch gekennzeichnet, daß eine Zerstäubungskammer (4) in der Maske (1) angeordnet ist und mindestens einen mit der pneumatischen Leitung verbundenen Zerstäuber (5) umfaßt, die Verbindung zwischen der pneumatischen Leitung (2) und dem Zerstäuber oder den Zerstäubern (5) aus einem Deckel (6) besteht, der die Zerstäubungskammer (4) verschließt und mindestens ein Ansatzstück (7) umfaßt, das über eine Dichtung (8) mit dem Zerstäuber (den Zerstäubern) (5) so verbunden ist, daß beim Schließen des Deckels (6) oder der Zerstäubungskammer (4) jeder Zerstäuber (5) mit einem Ansatzstück (7) verbunden wird.

2. Vorrichtung gemäß Anspruch 1, dadurch gekennzeichnet, daß die Dichtung (8) aus einer Gummimembran (9) besteht, die zwischen der Zerstäubungskammer (4) und ihrem Gehäuse (6) angeordnet ist.

3. Vorrichtung gemäß Anspruch 1, dadurch gekennzeichnet, daß die Dichtung (8) aus einer Tülle (10) besteht, die auf dem Ende des Ansatzstücks (7) vorzugsweise durch Aufschrauben befestigt ist.

4. Vorrichtung gemäß irgendeinem der vorhergehenden Ansprüche, dadurch gekennzeichnet, daß die Dichtung (8) auf dem Ansatzstück (7) und/oder auf dem unteren Ende (12) des Zerstäubers durch eine O-Ring-Dichtung (11) festgehalten wird.

5. Vorrichtung gemäß irgendeinem der vorhergehenden Ansprüche, dadurch gekennzeichnet, daß die Gesichtsmaske (1) eine Formänderung (15) für den Sitz einer an den Kopf des Tieres angepaßten, auswechselbaren Dichtungsmanschette (20), und Befestigungsgurte (16) umfaßt.

6. Vorrichtung gemäß irgendeinem der vorhergehenden Ansprüche, dadurch gekennzeichnet, daß die pneumatische Leitung einen zwischen der Gesichtsmaske (1) und der Druckluftquelle (3) angeordneten Strömungsratenregler (18) umfaßt.

7. Vorrichtung gemäß irgendeinem der vorhergehenden Ansprüche, dadurch gekennzeichnet, daß die Gesichtsmaske (1) eine oder mehrere Öffnungen (20, 21) für die Atmung durch die Nasenlöcher und/oder das Maul, und/oder für den Abfluß des Speichels des Tieres umfaßt.

8. Vorrichtung gemäß irgendeinem der vorhergehenden Ansprüche, dadurch gekennzeichnet, daß die Zerstäubungskammer (4) mindestens zwei Zerstäuber (5) umfaßt.

9. Vorrichtung gemäß irgendeinem der vorhergehenden Ansprüche, dadurch gekennzeichnet, daß die therapeutischen Substanzen in Form von Partikeln zerstäubt werden, deren mittlerer aerodynamischer Massendurchmesser zwischen 100 und 0,01 µm liegt.

10. Vorrichtung gemäß irgendeinem der vorhergehenden Ansprüche, dadurch gekennzeichnet, daß die Druckluftquelle ein transportierbarer Trockenluft-Kompressor ist.
